# EUROPÄISCHE PATENTANMELDUNG

(11) **EP 1 356 882 A1**
(43) Veröffentlichungstag der Anmeldung: **29.10.2003**
(21) Anmeldenummer: 02450075.3
(22) Anmeldetag: 04.04.2002
(51) Int. Cl.: B22F 9/08

(54) **Vorrichtung zur Herstellung von Pulvermetall**

(71) Anmelder: Capital Technology GmbH, 1025 Sant-Sulpice (CH)
(72) Erfinder: Schneider, Siegfried, 2340 Mödling (AT)
(74) Vertreter: Patentanwälte BARGER, PISO & PARTNER

(57) **Zusammenfassung**

Die Erfindung betrifft eine Vorrichtung zur Herstellung von Pulvermetall mit einem geheizten Tiegel (1), einem in seinem Bodenbereich (8) vorgesehenen Mundstück (5) mit einer verschließbaren Schmelzedüsc zur Ausbildung eines Schmelzestrahles (17), einer Inertgasversorgung für den Tiegel (1) und mit Inertgasdüsen (14) zum Zuführen von Inertgas zum Schmelzestrahl, um diesen zu zerstäuben

Die Erfindung ist dadurch gekennzeichnet, dass der Tiegel (1) im Bereich des Mundstükkes (5) durch Gasbrenner (12) erwärmt wird.

Die Erfindung betrifft auch Ausgestaltungen der Vorrichtung und ein Verfahren zur Herstellung von Pulvermetall.

## Beschreibung

Die Erfindung betrifft eine Vorrichtung zur Herstellung von Pulvermetall mit einem geheizten Tiegel, einem Mundstück mit einer Schmelzedüse zur Ausbildung eines Schmelzestrahles, einer Inertgasversorgung für den Tiegel und mit Inertgasdüsen zum Zuführen von Inertgas zum Schmelzestrahl, um diesen zu zerstäuben, entsprechend dem Oberbegriff des Anspruches 1. Die Erfindung betrifft auch ein Verfahren zur Herstellung von Pulvermetall unter Verwendung einer erfindungsgemäßen Vorrichtung.

Die Pulvermetallurgie hat in den letzten Jahren einen großen Aufschwung genommen. Der Hauptgrund dafür ist, daß Legierungen, die beim Erstarren zu Seigerungen und den damit verbundenen Problemen neigen und dabei für Zwecke eingesetzt werden, bei denen gerade Seigerungen schädlich für die angestrebten Eigenschaften sind, durch pulvermetallurgische Verfahren relativ problemlos hergestellt werden können. Ebenso ermöglichen es pulvermetallurgische Verfahren, Legierungen herzustellen, bei denen es zur Phasentrennung im festen Zustand kommt, so daß derartige Legierungen überhaupt nicht aus dem schmelzflüssigen Zustand direkt hergestellt werden können.

Die erhaltenen Pulver werden in der Folge meist für die Herstellung von Gegenständen aus Sintermaterial verwendet, oder sie werden durch verschiedene Verfahren, wie beispielsweise das HIPen (**h**ot **i**sostatic **p**ressure) zu dichten Körpern umgeformt, die in der Folge weiterverarbeitet werden können, sei es durch spanende oder durch umformende Bearbeitung, wobei letztere im kalten oder im warmen Zustand erfolgen kann.

Die Anwendungsgebiete sind aber nicht auf diese genannten Beispiele beschränkt, sondern umfassen auch die Aufbringung von dünnen Schichten solcher Pulver auf passend vorbereiteten Oberflächen u.dgl. mehr.

Der eigentliche Herstellungsprozeß des Metallpulvers ist bei diesen Verfahren durch die folgenden Schritte charakterisiert: Die Schmelze mit den gewünschten Legierungsbestandteilen in den gewünschten Anteilen wird, beispielsweise durch induktive Erwärmung, in einem Tiegel aus inertem Material hergestellt. Um Oxidation durch das Umgebungsgas zu verhindern, wird unter Schutzgasatmosphäre gearbeitet, diese Schutzgasatmosphäre ist zumeist Stickstoff, doch gibt es auch Anwendungsgebiete, bei denen zur Vermeidung des Aufnitrierens Edelgase verwendet werden. Wenn die Schmelze die gewünschte Temperatur erreicht hat (beispielsweise bei FeCrV-Verbindungen über 1700°C), wird am Boden des Tiegels eine Leitung geöffnet, die über ein Mundstück nach unten zu einer Düse führt und es wird das durch die Schwerkraft ausrinnende flüssige Metall durch diese Düse als Schmelzestrahl in einen ebenfalls mit Schutzgas gefüllten Raum gesprüht, wobei aus Inertgasdüsen, die neben der Austrittsdüse für die Schmelze angeordnet sind, inertes Gas in den Schmelzestrahl geblasen werden, um seine Zerstäubung zu bewirken. Das so gebildete Pulver wird, noch immer unter Schutzgas, gesiebt und die einzelnen Fraktionen den ihnen zugedachten Verwendungen zugeführt.

Man muß bei der Beurteilung dieses Verfahrens bedenken, daß es für viele Anwendungsgebiete notwendig ist, nur Partikel zu verwenden, deren Größe (angegeben entweder als mittlerer Äquivalenzdurchmesser oder auch als maximaler Äquivalenzdurchmesser) unter 2 Mikrometer liegt, wie beispielsweise in der EP 0 648 851 A beschrieben. Bei anderen Anwendungen ist es möglich, Partikel bis zu 10 Mikrometer zu verwenden und bei wieder anderen Anwendungen ist die Verwendung noch größerer Partikel möglich. Bei vielen Anwendungsgebieten ist es notwendig, dass nur Partikel in einem sehr engen Größenbereich verwendet werden, sodass auch das Unterkorn entfernt werden muß.

Die Vorrichtungen, mit deren Hilfe das beschriebene Verfahren durchgeführt wird, leiden nun unter verschiedenen Unzulänglichkeiten: Einerseits neigen das Mundstück und die Düse im Bodenbereich des Tiegels zum Verglasen und müssen in diesem Fall ausgetauscht werden, was sowohl wegen der Kosten als auch wegen der verlorenen Arbeitszeit unerwünscht ist. Dazu kommt, daß durch das Verglasen der Düse die Charakteristik des aus ihr austretenden Schmelzestrahles nicht konstant ist, so daß die Reproduzierbarkeit des Strahles und damit der erhaltenen Metallpartikel schlecht ist und es nicht gelingt, die Parameter zu finden und einzuhalten, die zur Schaffung der gewünschten Korngrößenverteilung führen.

Die Erfindung hat das Ziel, eine Vorrichtung zu schaffen, die die genannten Nachteile nicht aufweist und die in der Lage ist, längere Standzeiten auszuhalten und dabei zu besser reproduzierbaren Charakteristiken des austretenden Schmelzestrahles zu kommen und die darüber hinaus, zumindest in einer Ausgestaltung, die Möglichkeit bieten soll, die Zerstäubung des Strahles sowohl an seine Charakteristiken als auch an die gewünschte Korngrößenverteilung anzupassen.

Erfindungsgemäß werden die genannten Ziele gemäß dem kennzeichnenden Teil des Anspruches 1 dadurch erreicht, daß der Boden des Tiegels im Bereich des Mundstückes durch eine eigene Heizung, bevorzugt durch Gasbrenner, erwärmt wird.

Durch diese Vorwärmung des durch das Mundstück führenden Leitungsbereiches samt der Düse wird die Verglasung der Düse deutlich gehemmt und kann verschiedentlich überhaupt verhindert werden. Weiters wird sichergestellt, daß bereits zu Beginn des Austrittes des Schmelzestrahles dessen Temperatur und Viskosität der entspricht, die er während der restlichen Austrittszeit aufweist, so daß die hydrodynamischen Eigenschaften des Strahles deutlich geringeren Veränderungen unterliegen als es bei den Vorrichtungen gemäß dem Stand der Technik der Fall ist.

In einer Ausgestaltung der Erfindung ist vorgesehen, daß das im Tiegel befindliche Schutzgas unter Überdruck steht, so daß der relative Einfluß des hydrostatischen Druckes, der sich ja während des Auslaufens des flüssigen Metalles ändert, reduziert wird. Damit wird die Gleichmäßigkeit des Strahles weiter verbessert. In einer besonders bevorzugten Ausgestaltung wird der Druck des Schutzgases während des Ausfließens der Schmelze erhöht, um diese Änderung vollständig auszugleichen.

In einer weiteren Ausgestaltung der Erfindung ist vorgesehen, daß die im Bereich der Austrittsdüse vorgesehenen Schutzgasdüsen, aus denen bei Verwendung von Stickstoff als Inertgas beispielsweise flüssiger Stickstoff ausgeblasen wird, in ihrer Winkellage zur Achse des Schmelzestrahles verändert werden können. Dadurch ist es möglich, unterschiedliche Zerstäubungen zu erzielen und so unterschiedliche Korngrößenverteilungen zu bewirken.

Die Erfindung wird im folgenden an Hand der Zeichnung näher erläutert. Die einzige Figur zeigt ein Beispiel für einen erfindungsgemäß ausgebildeten Tiegel.

Die einzige Figur zeigt einen erfindungsgcmäßen Tiegel in einem rein schematischen Schnitt, wobei sowohl auf eine technisch korrekte Wiedergabe des Schnittes als auch auf die Darstellung von Details, die nicht zur Erfindung gehören, verzichtet wurde, da dem Fachmann auf dem Gebiete der Pulvermetallurgie diese Details bekannt sind und er sie zum Verständnis der Erfindung nicht benötigt.

Ein Schmelztiegel 1, zumeist aus Siliziumdioxid oder einem ähnlichen hochwarmfesten, inerten Material nimmt in seinem Inneren die geschmolzene Legierung 2 auf. Diese Legierung kann entweder im bereits geschmolzenem Zustand eingebracht werden oder es werden verschiedene Bestandteile in fester Form eingebracht und im Tiegel 1 aufgeschmolzen. Das Aufschmelzen und/oder Warmhalten der Legierung 2 erfolgt auf bekannte Weise mittels Induktionsspulen 3, die den Schmelztiegel 1 umgeben. Um jegliche Oxidation zu verhindern, befindet sich oberhalb der Schmelze 2 ein Schutzgas 4, in den meisten Fällen Stickstoff, in Fällen, in denen aber die Gefahr des Nitrierens besteht, kann dies auch ein Edelgas sein. Der Tiegel 1 ist durch einen (nicht dargestellten) Deckel von der Umgebung abgeschlossen.

Bevorzugt ist der Druck des Schutzgases 4 größer als der Umgebungsdruck, besonders bevorzugt ist er regelbar, um wie oben erläutert, die Änderung des hydrostatischen Drukkes beim Ausfließen der Schmelze 2 zumindest teilweise ausgleichen zu können.

Die Schmelze 2 fließt am Boden des Tiegels 1 durch ein Mundstück mit einem düsenförrnigen Ende, das aus Zirkon (Zirkoniumdioxid oder einem ähnlichen, besonders temperaturbeständigen und inerten Material) besteht und in den Tiegel eingesetzt ist. Verschlossen wird dieses Mundstück 5 durch einen Ventilstößel 6, der durch einen nicht dargestellten Antrieb vertikal in Richtung des Doppelpfeiles 7 verschieblich ist.

Erfindungsgemäß weist nun der Tiegel 1 einen äußeren Bereich 11 auf, der vom Boden 8 des Tiegels 1 um das Mundstück 5 herum nach unten und dann in Form eines äußeren Tiegels 11 mit Abstand zur Mantelwand des Tiegels 1 wieder nach oben geführt ist. In den Bodenbereich 9 des so gebildeten Ringspaltes 10 münden nun von außen mehrere Gasbrenner 12. Diese Gasbrenner sind radial nach innen auf den Übergangsbereich zwischen dem Tiegel 1 und dem Tiegel 11 gerichtet und erwärmen so das Tiegelmaterial und auch das Mundstück auf Temperaturen, die sein Verglasen zuverlässig verhindern, beispielsweise etwa 1700°C.

Bevorzugt sind etwa acht bis zwölf Gasbrenner 12 gleichmäßig entlang des Umfanges des äußeren Tiegels 11 angeordnet. Die Gasbrenner müssen nicht genau radial angeordnet sein sondern können zur Erzeugung eines Wirbels leicht in Umfangsrichtung verschwenkt gerichtet sein. Es ist auch nicht notwendig, dass die Gasbrenner genau waagrecht angeordnet sind. Die Verbrennungsgase steigen im Spalt 10 nach oben und tragen so zur Erwärmung der Schmelze 2 bei.

Im Ausführungsbeispiel ist der äußere Tiegel 11 auf einem waagrechten Isolationsschild 13 befestigt bzw. gelagert, das Mundstück 5 ragt durch eine passend angeordnete Ausnehmung im Isolationsschild 13 nach unten und wird durch eine Verdickung des Isolationsschildes in diesem Bereich auf Temperatur gehalten. Es ist selbstverständlich möglich, den äußeren Tiegelbereich 11 im Bereich des Mundstückes 5 so auszubilden, daß er entlang des Mundstückes 5 nach unten ebenfalls in oder durch den Isolationsschild 13 ragt.

Auf der Unterseite des Isolationsschildes 13 sind mehrere Inertgasdüsen 14 zum Versprühen eines Inertgases vorgesehen. Im Falle der Verwendung von Stickstoff als Inertgas wird er bevorzugt in flüssiger Form versprüht, um hier mit den Temperaturen und der Isolierung zu Rande zu kommen, wird üblicherweise ein hoher Gasdruck angewandt, so daß der Stickstoff noch bei einer Temperatur von -60°C flüssig ist.

Die Inertgasdüsen 14 sind entlang eines Kreises konzentrisch zum Mundstück 5 angeordnet und sind erfindungsgemäß unabhängig voneinander bzw. in mehreren Gruppen um Achsen 15 schwenkbar. Die Achsen 15 liegen zumindest im wesentlichen in Ebenen normal zur Symmetrieachse 16 des Mundstückes 5 und damit auch des Regelstabes 6 und des Schmelzestrahles 17. Durch diese Schwenkbarkeit ist es möglich, die einzelnen Strahlen des Inertgases gezielt auf den Schmelzestrahl zu richten und so die Art der Zerstäubung des flüssigen Metalles zu beeinflussen.

In einer Ausgestaltung ist vorgesehen, zumindest einzelne der Inertgasdüsen 14 auch um Hochachsen schwenkbar anzuordnen, die parallel zur Achse 16 verlaufen, so daß es möglich ist, dem Schmelzestrahl 17 einen Wirbel aufzuprägen bzw. einen während des Ausströmens gebildeten Wirbel zu verstärken oder abzuschwächen.

Durch eine koordinierte Änderung der Stellung der Inertgasdüsen 14 während des Ausströmens der Schmelze 2 ist es durch die zusätzliche Erwärmung des Mundstückes 5 möglich, den sich ausbildenden Schmelzestrahl 17 während des gesamten Auslaufens so zu zerstäuben, daß man die gewünschte Korngrößenverteilung des erhaltenen Metallpulvers bestmöglich erreicht.

Bei den bisherigen Vorrichtungen gemäß dem Stand der Technik lag zu Beginn des Ausströmens eine durch die Abkühlung im Mundstück deutlich zähere Schmelze vor als gegen Ende. Das Auslaufen der Schmelze erfolgt zu Beginn des Zerstäubungsvorganges aufgrund des höheren hydrodynamischen Drucks wesentlich rascher als gegen Ende und durch die starr positionierten Inertgasdüsen erfolgte eine anfangs zu schwache und am Ende zu starke Zerstäubung des Schmelzestrahles, so daß man eine im wesentlichen stöchastische Korngrößenverteilung erhielt.

Die Erfindung ist nicht auf das dargestellte Ausführungsbeispiel beschränkt, sondern kann verschiedentlich abgewandelt werden. So ist es möglich, den Tiegel 1 und den äußeren Tiegel 11 mehrteilig auszuführen und dann zusammenzusetzen, auch ist es möglich, zur Erhöhung der mechanischen Stabilität die beiden Mantelflächen dieser Tiegel miteinander durch stabartige oder flügelartige Gebilde zu verbinden u.dgl. mehr. Die Isolationsscheibe 13 muß nicht die dargestellte Form aufweisen, sie ist üblicherweise die Decke einer geschlossenen, mit Inertgas gefüllten Sammelkammer 18 für das Pulver, die in der Darstellung aus Gründen der Übersichtlichkeit aber überhaupt nicht angedeutet ist.

Diese Sammelkammer 18 verfügt über die passenden Entnahmevorrichtungen für das Pulver; über Armaturen zum Ablassen und gegebenenfalls Recyclen des Inertgases; über Vorrichtungen zum Regeln des Druckes im Inneren der Sammelkammer; über Kühlvorrichtungen, Heizvorrichtungen und dergleichen mehr, was aber dem Fachmann auf diesem technischen Gebiet bekannt ist und daher hier nicht weiter erläutert wird.

Es ist auch möglich, statt der Gasbrenner 12 eine weitere, besonders den Bereich des Mundstückes 5 erfassende Induktionsheizung vorzusehen, wie es umgekehrt möglich ist, auf die Induktionsspulen 3 zu verzichten und statt dessen eine weitere Reihe von Gasbrennern oberhalb der Gasbrenner 12 zur Erwärmung der Schmelze 2 anzuordnen.

Das erfindungsgemäße Verfahren umfaßt im Kern, dass mittels der Gasbrenner 12 die Temperatur des Mundstückes 5 über die Verglasungstemperatur, bevorzugt auf die Temperatur der Schmelze im Tiegel 1, gebracht wird, und dass erst dann die Schmelzedüse geöffnet wird. In einer Ausgestaltung ist vorgesehen, dass der Druck des Inertgases im Inneren des Tiegels 1 während des Ausfließens der Schmelze erhöht wird, bevorzugt in dem Maß, in dem der hydrostatische Druck der Schmelze abnimmt. Diese Maßnahmen ermöglichen, einzeln und besonders zusammengenommen, das Ausfließen der Schmelze zu vergleichmäßigen.

Eine Ausgestaltung sieht vor, dass die Lage der Inertgasdüsen 14 bezüglich ihrer Schwenkachsen während des Ausfließens der Schmelze geändert wird. In einer Variante des Verfahrens ist vorgesehen, dass der Druck bzw. der Massenstrom des Inertgases, das aus den Inertgasdüsen 14 ausströmt, während des Ausfließens der Schmelze geändert wird. Dadurch kann man insbesondere dann auf die Korngrößenverteilung einwirken, wenn die Schmelze nicht vollständig gleichmäßig ausfließt.

## Patentansprüche

1. Vorrichtung zur Herstellung von Pulvermetall mit einem geheizten Tiegel (1), einem in seinem Bodenbereich (8) vorgesehenen Mundstück (5) mit einer verschließbaren Schmelzedüse zur Ausbildung eines Schmelzestrahles (17), einer Inertgasversorgung für den Tiegel (1) und mit Inertgasdüsen (14) zum Zuführen von Inertgas zum Schmelzestrahl, um diesen zu zerstäuben, **dadurch gekennzeichnet, dass** der Tiegel (1) im Bereich des Mundstückes (5) durch eine eigene Heizung, bevorzugt durch Gasbrenner (12), erwärmt wird.

2. Vorrichtung nach Anspruch 1, **dadurch gekennzeichnet, dass** der Tiegel (1) um das Mundstück (5) herum nach unten gebogen ist, sodann in eine zumindest im wesentlichen horizontale Fläche radial nach außen verlauft und in eine äußere Mantelfläche (11) übergeht, sodass ein doppelwandiger Tiegel mit einem oben im wesentlichen offenen Ringspalt (10) entsteht.

3. Vorrichtung nach einem der Ansprüche 1 oder 2, **dadurch gekennzeichnet, dass** der Druck des Inertgases im Inneren des Tiegels (1) oberhalb der Schmelze (2) regelbar ist.

4. Vorrichtung nach einem der voranstehenden Ansprüche, **dadurch gekennzeichnet, dass** zumindest eine der Inertgasdüsen (14) um eine im wesentlichen horizontale Achse schwenkbar ist.

5. Vorrichtung nach einem der voranstehenden Ansprüche, **dadurch gekennzeichnet, dass** zumindest eine der Inertgasdüsen (14) um eine im wesentlichen vertikale Achse schwenkbar ist.

6. Verfahren zur Herstellung von Pulvermetall in einer Vorrichtung nach einem der voranstehenden Ansprüche, **dadurch gekennzeichnet, dass** mittels der Gasbrenner (12) die Temperatur des Mundstückes (5) über die Verglasungstemperatur, bevorzugt auf die Temperatur der Schmelze im Tiegel (1), gebracht wird, und dass sodann die Schmelzedüse geöffnet wird.

7. Verfahren nach Anspruch 6, **dadurch gekennzeichnet, dass** der Druck des Inertgases im Inneren des Tiegels (1) während des Ausfließens der Schmelze erhöht wird.

8. Verfahren nach Anspruch 7, **dadurch gekennzeichnet, dass** die Erhöhung des Druckes des Inertgases zumindest im wesentlichen dem Absinken des hydrostatischen Druckes der Schmelze zufolge des Ausfließens entspricht.

9. Verfahren nach einem der Ansprüche 6 bis 8, **dadurch gekennzeichnet, dass** die Lage der Inertgasdüsen (14) bezüglich ihrer Schwenkachsen während des Ausfließens der Schmelze geändert wird.

10. Verfahren nach einem der Ansprüche 6 bis 9, **dadurch gekennzeichnet, dass** der Druck bzw. der Massenstrom des Inertgases, das aus den Inertgasdüsen (14) ausströmt, während des Ausfließens der Schmelze geändert wird.
